# FASCICULE DE BREVET EUROPEEN

(11) **EP 2 027 011 B1**
(45) Date de publication et mention de la délivrance du brevet: **28.03.2012**
(21) Numéro de dépôt: 07731460.7
(22) Date de dépôt: 15.05.2007
(51) Int. Cl.: B63C 9/26

(54) **DISPOSITIF DE SAUVETAGE D'UN HOMME À LA MER**
VORRICHTUNG ZUR RETTUNG EINES MENSCHEN AUF SEE
DEVICE FOR SAVING A MAN AT SEA

(30) Priorité: 22.05.2006 FR 0604541
(43) Date de publication de la demande: 25.02.2009
(73) Titulaire: Sato Relais, 29200 Brest (FR)
(72) Inventeur: DAOULAS, Alain, F-29160 Crozon (FR)
(74) Mandataire: Poupon, Michel
(86) Numéro de dépôt international: PCT/FR2007/000822
(87) Numéro de publication internationale: WO 2007/135275

(56) Documents cités:
- EP-A- 1 462 359
- WO-A-87/06905
- WO-A-2004/084996
- WO-A-2004/092005
- DE-U1- 9 213 855
- GB-A- 2 346 312
- GB-A- 2 403 187
- US-A- 3 972 082
- US-A- 4 343 056
- US-A- 4 599 073
- US-A- 4 713 033
- US-A- 6 050 869

## Description

La présente invention concerne un dispositif de sauvetage d'homme à la mer restant dans un état de conscience lui permettant d'effectuer par lui-même des opérations positives de sauvetage.

Les navires autres que les embarcations légères doivent être obligatoirement équipés d'un système permettant la remontée à bord d'une personne tombée à l'eau, et ce qu'ils naviguent à plus ou moins de six milles d'un abri.

Ce type de système consiste généralement en une bouée ou autre dispositif flottant lancé à la personne en détresse. Les bouées présentent l'inconvénient d'être peu adaptées à la morphologie de l'homme, nécessitant alors de sa part un effort pour se maintenir à la surface de l'eau. De plus, les bouées ne permettent pas une remontée facile à bord de l'embarcation. Ces bouées sont par ailleurs un frein à la manoeuvrabilité de l'embarcation.

D'autres dispositifs, tel que celui décrit dans le brevet US 5 685 752, consistent en une structure flottante qui se gonfle automatiquement lors du contact avec l'eau.

Le dispositif décrit dans le brevet FR 2 780 023 consiste en un bout flottant destiné à être récupéré par l'homme à la mer. Il permet en outre l'actionnement du largage d'un élément de flottaison sur lequel peut se hisser l'homme à la mer, cet élément étant par ailleurs relié à l'embarcation et permettant le hissage à bord de l'embarcation.

Ce type de dispositif présente généralement l'inconvénient de ne pas pouvoir être réutilisé immédiatement en cas d'une seconde chute dans l'eau. Par ailleurs, il est souvent difficile de traîner l'homme à la mer sans qu'il ne lâche la structure flottante, en raison de la résistance de l'eau et de la vitesse de traction.

Par ailleurs, ce type de dispositif peut être encombrant, ce qui rend l'équipement de sécurité des petites embarcations contraignant.

Le document US 6050869 est considéré comme l'état de la technique le plus proche, et décrit un dispositif destiné a être placé autour d'une personne tombée à la mer.

L'invention se propose de remédier à ces divers inconvénients au moyen d'un dispositif de sauvetage d'un homme à la mer, peu encombrant, réutilisable sans aucune modification, et permettant une bonne flottabilité de l'homme, ainsi que sa traction derrière le bateau et sa remontée à bord de ce même bateau.

A cet effet, la présente invention a pour objet un dispositif de sauvetage d'un homme à la mer, restant dans un état de conscience lui permettant d'effectuer des opérations positives de sauvetage, afin de remonter à bord d'une embarcation, caractérisé en ce que le dispositif est flottant et est constitué d'une structure tubulaire allongée, en position initiale, constituée d'une mousse flottante recouverte d'une housse, ladite structure étant munie :
- d'un système d'attache à chacune de ses extrémités adapté à son repliement autour de l'homme à la mer, en position d'utilisation,
- de moyens de hissage destinés à la remontée de l'homme à bord de l'embarcation,
- et de moyens de repérage.

On comprendra mieux l'invention en référence aux dessins annexés sur lesquels :
- la figure 1 représente le dispositif de sauvetage selon l'invention ;
- la figure 2 représente le bout flottant reliant le dispositif de sauvetage à l'embarcation lors de son utilisation.

Le dispositif 1 permettant la récupération d'un homme tombé à la mer est constitué d'une structure flottante 2. Cette structure 2 est préférentiellement une mousse dont le diamètre pourra varier. Ainsi, le diamètre pourra être de dix centimètres environ ou supérieur, notamment pour les grosses embarcations. La mousse présentera une bonne flexibilité de manière à permettre facilement son repliement autour de l'homme en détresse.

La longueur de la mousse 2 est d'approximativement d'un mètre cinquante, de manière à ce qu'elle puisse entourer un homme, sans le serrer, tout en permettant une bonne préhension, et tout en permettant au dispositif de servir de balise fixe.

La mousse 2 est recouverte d'une housse 3, de couleur orange fluorescente, de manière à favoriser la visualisation du dispositif de sauvetage 1 lorsqu'il est dans l'eau, la couleur orange s'étalant sur la mer.

La housse 3 est munie de systèmes d'attaches (non représentés) destinés à son maintien sur la mousse 2, ainsi que de systèmes d'attache pour sa fixation sur les filières. Ces fixations seront du type Velcro (marque déposée), qui présentent l'avantage d'être très rapidement défaites en cas de besoin d'utilisation du dispositif de sauvetage selon l'invention.

Le rangement du dispositif de sauvetage 1 est assuré sans encombrement dans la mesure où il s'intègre totalement dans la structure même de l'embarcation.

Par ailleurs, le fait que le dispositif de sauvetage 1 soit disposé comme filière améliore le confort de l'embarcation dans la mesure où il permet un appui confortable des passagers. L'utilisation du dispositif de sauvetage 1 est également très rapide dans la mesure où il est à portée de main, et disponible immédiatement.

Entre la mousse 2 et la housse 3 est cousue une sangle mère 4, dont chacune des extrémités sort de la housse 3.

Une des extrémités de la sangle mère 4 est munie d'un émerillon 5, tandis que l'autre extrémité présente un mousqueton 6. Chacun de ses éléments est réalisé en inox, ou tout autre matériau adapté pour présenter une bonne résistance à l'eau.

Lors de l'utilisation du dispositif de sauvetage 1, l'homme à la mer s'attache au dispositif 1 par repliement de la mousse 2, puis liaison de l'émerillon 5 avec le mousqueton 6.

Une des zones de la housse 3 est munie de deux sangles 7, fixées sur la sangle mère 4 et cousues sur la housse 3. Ces sangles 7 permettent à l'homme à la mer de se maintenir au dispositif de sauvetage lorsque celui-ci est traîné derrière l'embarcation.

Une sangle de hissage 10 est disposée au niveau de l'émerillon afin d'assurer le hissage de l'homme à bord de l'embarcation.

Le dispositif de sauvetage 1 est muni d'un dispositif lumineux, tel que des lampes flash ou un scialume, qui permet la visualisation de l'homme en détresse lors de mauvaises conditions météorologiques, ou la nuit.

Le dispositif de sauvetage peut être attaché à un bout flottant 8 au bout duquel est disposée une manille de liaison 9, s'attachant à l'émerillon 5. Le bout flottant 8 permet de relier le dispositif de sauvetage 1 à l'embarcation. Ce type de liaison est optionnel et peut être détachée à tout moment à l'aide de la manille de liaison 9.

Lorsqu'un homme tombe à la mer, la personne restée sur l'embarcation détache le dispositif de sauvetage 1, disposé sur la filière, en décrochant ses attaches. Elle le jette ensuite à l'homme en détresse. Le dispositif de sauvetage 1 peut être disposé à l'arrière et/ou sur les côtés de l'embarcation, selon ses dimensions et selon le choix de l'utilisateur.

L'homme à la mer attrape ensuite le dispositif de sauvetage 1.

Il peut alors simplement s'y accrocher, à l'aide notamment des sangles 7, et se servir du dispositif 1 comme système de balise fixe. La longueur importante du dispositif ainsi que sa légèreté lui permettent en effet d'assurer une flottabilité de l'homme, tout en restant suffisamment hors de l'eau pour être vu, notamment du ciel. La couleur orange et le dispositif lumineux facilitent la visualisation de l'homme à la mer et du dispositif de sauvetage 1.

L'homme à la mer peut également attacher le dispositif 1 au niveau de ses aisselles de manière à ce que la structure tubulaire formée par la mousse 2 et la housse 3 forme une sangle naufragée. La légèreté et la fonctionnalité du dispositif lui permettent de réaliser cette opération sans effort particulier, et ce quelles que soient les conditions météorologiques.

Le dispositif est alors attaché par liaison entre le mousqueton 6 et l'émerillon 5. L'homme à la mer peut alors être traîné par le bateau de manière à ce qu'il s'en rapproche à l'aide du bout flottant 8. L'émerillon permet à l'homme à la mer d'être tracté dans l'axe, limitant ainsi la résistance à l'eau, et limitant les mouvements aléatoires de l'homme en détresse.

De plus, lorsque l'homme à la mer est traîné, il s'accroche aux sangles 7 de manière à assurer une bonne flottabilité et une bonne traction, malgré la vitesse importante.

Lorsque l'homme à la mer est suffisamment proche de l'embarcation à bord de laquelle il doit être remonté, le dispositif de sauvetage 1 permet de hisser l'homme au moyen de la sangle de hissage 10. Elle permet en effet de hisser l'homme soit manuellement, soit mécaniquement.

Selon les conditions météorologiques, le dispositif lumineux peut être actionné afin que l'homme à la mer puisse signaler sa position.

Par sa simplicité d'utilisation et sa bonne flottabilité, le dispositif de sauvetage peut être utilisé quelles que soient les conditions météorologiques, et notamment en cas de vagues importantes.

La longueur importante du dispositif facilite la récupération de l'homme à la mer, en augmentant la surface de visualisation, due également à la couleur orange, et en augmentant la zone de préhension dudit dispositif.

Par ailleurs, le dispositif de sauvetage peut être utilisé indéfiniment sans qu'il ait besoin de subir de modifications entre chaque utilisation. Ainsi, immédiatement après un premier sauvetage, le dispositif peut être réutilisé sans entretien particulier.

Son encombrement réduit, et sa disposition sur l'embarcation, à savoir sur la filière, font qu'il est particulièrement adapté à toutes les embarcations, quelles que soient leurs dimensions.

Bien que l'invention ait été décrite avec des moyens de réalisation particuliers, elle comprend tous les équivalents techniques des moyens décrits.

## Revendications

1. Dispositif de sauvetage (1) d'un homme à la mer restant dans un état de conscience lui permettant d'effectuer des opérations positives de sauvetage, afin de remonter à bord d'une embarcation,
le dispositif est flottant et est constitué d'une structure tubulaire ayant à la fois fonction de flottaison, de tractage et de hissage, ladite structure étant disposée de façon rectiligne allongée en position initiale et en position de tractage, et étant constituée d'une mousse (2) flottante recouverte d'une housse (3), ladite structure étant munie :
- d'un système d'attache (5, 6) à chacune de ses extrémités adapté à son repliement autour de l'homme à la mer de manière à former une bouée en position de flottaison et de hissage,
- de moyens de hissage (10) destinés à la remontée de l'homme à bord de l'embarcation, disposés directement sur ladite housse (3),
- et de moyens de repérage, **caracterisé**
**en ce que** le système d'attache est constitué d'une sangle mère (4)
cousue sur la housse (3), et dont les extrémités sont munies respectivement d'un émerillon (5) et d'un mousqueton (6).

2. Dispositif de sauvetage (1) d'un homme à la mer selon la revendication 1, **caractérisé par** être disposé sur la filière d'une embarcation à l'aide du système d'attache lorsque ledit dispositif n'est pas utilisé.

3. Dispositif de sauvetage d'un homme à la mer selon la revendication 1 ou 2, **caractérisé en ce qu'**il comporte une sangle de hissage (10) attachée à l'émerillon (5) et adaptée pour le hissage d'une personne.

4. Dispositif de sauvetage d'un homme à la mer selon la revendication 1, **caractérisé en ce que** le moyen de hissage est constitué de deux sangles (7) cousues sur la housse (3).

5. Dispositif de sauvetage 1 d'un homme à la mer selon l'une des revendications précédentes, **caractérisé en ce que** la housse (3) est de couleur orange fluorescente.

6. Dispositif de sauvetage d'un homme à la mer selon la revendication 1, **caractérisé en ce que** les moyens de repérage sont constitués d'un dispositif lumineux.

7. Dispositif de sauvetage d'un homme à la mer, selon la revendication 6, **caractérisée en ce que** le dispositif lumineux consiste en deux lampes flash ou en un scialume.

## Claims

1. Device for saving (1) a man at sea in a state of consciousness which enables him to perform positive rescue operations in order to climb aboard a boat, the device is buoyant and consists of a tubular structure with the functions of floatation, towing and hoisting, said structure being arranged in a straight, elongated manner in an initial position and in a towing position and formed by a buoyant foam (2) covered by a cover (3), said structure being provided:
- with an attachment system (5, 6) at each end designed for fitting around the man at sea so as to form a buoy in a floating and hoisting position,
- hoisting means (10) designed for lifting the man on board the boat arranged directly on said cover (3)
- and identification means,
**characterised in that** the attachment system is formed by a main strap (4) sewn onto the cover (3), the ends of which are provided respectively with a swivel (5) and a snap hook (6).

2. Device for saving (1) a man at sea according to claim 1, **characterised in that** it can be arranged on the guardrail of a boat by means of an attachment system when said device is not in use.

3. Device for saving a man at sea according to claim 1 or 2, **characterised in that** it comprises a hoisting strap (10) attached to the swivel (5) and adapted for lifting up a person.

4. Device for saving a man at sea according to claim 1, **characterised in that** the hoisting means is formed by two straps (7) sewn onto the cover (3).

5. Device for saving (1) a man at sea according to any one of the preceding claims, **characterised in that** the cover (3) is a fluorescent orange colour.

6. Device for saving a man at sea according to claim 1, **characterised in that** the identification means are formed by a luminous device.

7. Device for saving a man at sea according to claim 6, **characterised in that** the luminous device consists of two flash lights or a cyalume.

## Patentansprüche

1. Rettungsvorrichtung (1) für einen Menschen im Meer, der in einem Bewusstseinszustand ist, der es ihm gestattet, konstruktive Handlungen für seine Rettung vorzunehmen, um wieder an Bord eines Boots zu gelangen, wobei die Vorrichtung schwimmfähig und aus einer rohrartigen Struktur gebildet ist, die gleichzeitig eine Schwimm-, Zieh- und Hochziehfunktion aufweist, wobei die Struktur in der Anfangsstellung und in der Ziehstellung gerade ausgestreckt angeordnet und aus einem schwimmfähigen Schaumstoff (2) gebildet ist, der von einer Hülle (3) bedeckt ist, wobei die Struktur
- über ein Befestigungssystem (5, 6) an jedem ihrer Enden, das für das Umlegen um den Menschen auf See eingerichtet ist, um eine Boje in Schwimm- und Hochziehstellung zu bilden,
- über Hochziehmittel (10), die für das Wiederverbringen des Menschen an Bord des Boots vorgesehen und direkt auf der Hülle (3) angeordnet sind,
- und über Ortungsmittel verfügt, **dadurch gekennzeichnet,**
**dass** das Befestigungssystem aus einem Hauptgurt (4) gebildet ist, der auf die Hülle (3) aufgenäht ist und dessen Enden jeweils einen Wirbelschäkel (5) beziehungsweise einen Karabinerhaken (6) aufweisen.

2. Rettungsvorrichtung (1) für einen Menschen im Meer nach Anspruch 1, **dadurch gekennzeichnet, dass** sie mit Hilfe des Befestigungssystems an der Reling eines Bootes anbringbar ist, wenn die Vorrichtung nicht verwendet wird.

3. Rettungsvorrichtung für einen Menschen im Meer nach Anspruch 1 oder 2, **dadurch gekennzeichnet, dass** sie einen Hochziehgurt (10) aufweist, der an dem Wirbelschäkel (5) angebracht und für das Hochziehen einer Person eingerichtet ist.

4. Rettungsvorrichtung für einen Menschen im Meer nach Anspruch 1, **dadurch gekennzeichnet, dass** das Hochziehmittel aus zwei auf die Hülle (3) aufgenähten Gurten (7) gebildet ist.

5. Rettungsvorrichtung (1) für einen Menschen im Meer nach einem der vorangehenden Ansprüche, **dadurch gekennzeichnet, dass** die Hülle (3) orangefarbig fluoreszierend ist.

6. Rettungsvorrichtung für einen Menschen im Meer nach Anspruch 1, **dadurch gekennzeichnet, dass** die Ortungsmittel aus einer Leuchtvorrichtung gebildet sind.

7. Rettungsvorrichtung für einen Menschen im Meer nach Anspruch 6, **dadurch gekennzeichnet, dass** die Leuchtvorrichtung aus zwei Blitzleuchten oder aus einem Leuchtstab besteht.
